# EUROPÄISCHE PATENTSCHRIFT

(11) **EP 2 328 700 B1**
(45) Veröffentlichungstag und Bekanntmachung des Hinweises auf die Patenterteilung: **03.06.2015**
(21) Anmeldenummer: 09795689.0
(22) Anmeldetag: 22.09.2009
(51) Int. Cl.: B22D 41/50

(54) **SCHIEBEVERSCHLUSS FÜR METALLURGISCHE GEFÄSSE SOWIE DAZUGEHÖRIGE AUSGUSSHÜLSE**
SLIDING CLOSURE FOR METALLURGICAL VESSELS AND ASSOCIATED DISCHARGE SHELL
FERMETURE COULISSANTE POUR RÉCIPIENTS MÉTALLURGIQUES, ET MANCHON DE RIGOLE DE COULÉE CORRESPONDANT

(30) Priorität: 30.09.2008 CH 15602008
(43) Veröffentlichungstag der Anmeldung: 08.06.2011
(73) Patentinhaber: Stopinc Aktiengesellschaft, 6331 Hünenberg (CH)
(72) Erfinder: STEINER, Benno, CH-6244 Nebikon (CH); SEITZ, Patrick, A-1140 Wien (AT); FLUCH, Bernhard, A-2500 Baden (AT); WERNERT, Georges, F-67620 Soufflenheim (FR)
(74) Vertreter: Luchs, Willi
(86) Internationale Anmeldenummer: PCT/EP2009/006829
(87) Internationale Veröffentlichungsnummer: WO 2010/037489

(56) Entgegenhaltungen:
- EP-A1- 0 282 247
- EP-A1- 0 759 415
- EP-A1- 0 891 829
- EP-A2- 1 119 428
- DE-U1- 8 616 987
- US-A- 3 877 675
- US-A- 5 118 016

## Beschreibung

Die Erfindung betrifft einen Schiebeverschluss für metallurgische Gefässe gemäss dem Oberbegriff des Anspruches 1 sowie eine Ausgusshülse für einen Schiebeverschluss nach Anspruch 6.

Schiebeverschlusse dieser Art sind in verschiedenen Ausgestaltungen bekannt. Sie enthalten mindestens zwei gegeneinander verspannbare feuerfeste Verschlussplatten, von denen eine in einer Schiebereinheit angeordnet ist und zum Öffnen und Schliessen einer Ausgussöffnung dient. Durch Längsverschieben der Schiebereinheit kann der Auslass in eine Drossel-oder Schliessstellung gebracht werden und somit ein geregeltes Abgiessen der Schmelzmenge aus dem Gefäss erfolgen.

Die EP 1 119 428 B1 offenbart einen Schiebeverschluss mit einer feststehenden feuerfesten Verschlussplatte und einer dieser gegenüber verschiebbaren Schieberplatte. Mit der Schieberplatte ist eine auswechselbare feuerfeste Ausgusshülse verspannbar, die mittels eines Verspannungsorgans an diese Schieberplatte angepresst wird und zusammen mit dieser einen Teil der Schiebereinheit bildet.

Bei einem aus EP 0 891 829 bekannten Schiebeverschluss ist eine Schieberplatte zwischen einer oberen und einer unteren feststehenden Verschlussplatte verschiebbar angeordnet. In diesem Fall ist die auswechselbare feuerfeste Ausgusshülse mit der unteren feststehenden Verschlussplatte verspannbar.

Zur Abdichtung wird zwischen die Stirnflächen der Ausgusshülse und der mit dieser verspannbaren Verschlussplatte (Schieberplatte oder die untere feststehende Verschlussplatte) Mörtel eingebracht. Es ist dabei von Nachteil, dass der Mörtel beim Anpressen der Ausgusshülse an die Verschlussplatte stellenweise entweichen kann, was zur Bildung von undichten Stellen führt.

In der Druckschrift US-A-3,877,675 ist ein Schiebeverschluss angedeutet, bei welchem eine ringförmige Abdichtung zwischen einer oberen Verschlussplatte und einer feuerfesten Hülsenanordnung am Ausguss eines Metallschmelze enthaltenden Behälters vorgesehen ist. Diese Abdichtung besteht aus einem in den ringförmigen Spalt der Verschlussplatte und/oder der Hülsenanordnung einlegbaren Hülle mit einem Mörtel darin. Nachteilig bei dieser Dichtungsanordnung und insbesondere bei diesem Spalt ist die Schwächung der feuerfesten Platte und/oder der Hülsenanordnung, die einer enormen Hitze ausgesetzt sind.

Der vorliegenden Erfindung liegt die Aufgabe zugrunde, einen Schiebeverschluss zu schaffen, bei dem Leckagen zwischen der Ausgusshülse und der mit dieser verspannbaren Verschlussplatte weitgehend vermieden werden. Zum gleichen Zweck soll eine Ausgusshülse für einen Schiebeverschluss geschaffen werden.

Diese Aufgabe wird erfindungsgemäss durch einen Schiebeverschluss mit den Merkmalen des Anspruches 1 sowie durch eine Ausgusshülse mit den Merkmalen des Anspruches 6 gelöst.

Weitere bevorzugte Ausgestaltungen des erfindungsgemässen Schiebeverschlusses bilden den Gegenstand der abhängigen Ansprüche.

Beim erfindungsgemässen Schiebeverschluss weist die Ausgusshülse und/oder die mit dieser verspannbare Verschlussplatte einen stirnseitig vorstehenden, ringförmigen Umfangskragen auf, der eine die Ausgussöffnung umgebende Vertiefung zur Aufnahme von Dichtungsmaterial umschliesst. Beim Verspannen der Ausgusshülse mit der Verschlussplatte wird die Ausgusshülse mit dem Umfangskragen an die Verschlussplatte angepresst. Dabei verbleibt das Dichtungsmaterial in der Vertiefung, so dass eine einwandfreie Abdichtung ohne Leckagen zwischen der Ausgusshülse und der Verschlussplatte gewährleistet ist.

Die Erfindung wird nachfolgend anhand der Zeichnung näher erläutert. Es zeigen:
- Fig. 1: ein Ausführungsbeispiel eines erfindungsgemässen Schiebeverschlusses im Querschnitt; und
- Fig. 2: eine Ausführungsform einer mit einer Verschlussplatte verspannbaren Ausgusshülse.

Fig.1 zeigt einen Schiebeverschluss 1 eines metallurgischen Gefässes, bei dem es sich beispielsweise um eine in einer Stranggiessanlage verwendete Pfanne handelt, in die Stahlschmelze gefüllt wird. Vom Gefäss selber sind in Fig. 1 lediglich der äussere Stahlmantel 2 sowie eine feuerfeste Einlaufhülse 4 veranschaulicht. Die Einlaufhülse 4 bildet den ersten Teil einer Ausgussöffnung 5.

Der Schiebeverschluss 1 weist einen am Gefäss montierten Gehäuseteil 7 auf, in dem eine an der Hülse 4 dichtend anliegende, feststehende feuerfeste Verschlussplatte 10 befestigt ist. In einer Schiebereinheit 9 des Schiebeverschlusses 1 wird eine feuerfeste Schieberplatte 11 gehalten, die zum Öffnen und Schliessen der Ausgussöffnung 5 dient.

Durch ein Längsverschieben der Schiebereinheit 9 mittels eines Antriebsorganes 6 und der darin eingesetzten Schieberplatte 11 kann der Pfannenauslass aus der in der Zeichnung veranschaulichten Öffnungsstellung in eine Drossel- oder Schliessstellung gebracht werden. Die Art und Weise, wie die Schiebereinheit 9 auf entsprechenden Führungsbahnen des Gehäuseteils 7 geführt und dabei die Schieberplatte 11 mittels dafür vorgesehener Federorgane an die feststehende Verschlussplatte 10 angepresst wird, ist an sich bekannt und wird daher nicht näher beschrieben.

An die Schieberplatte 11 schliesst eine auswechselbare feuerfeste Ausgusshülse 16 an. Diese wird mittels eines Verspannungsorgans 17 an die Schieberplatte 11 angepresst. In der Regel steht das auf die Ausgusshülse 16 einwirkende Verspannungsorgan 17 in einer bajonettartigen Verbindung mit der Schiebereinheit 9.

Erfindungsgemäss weist die Ausgusshülse 16 einen stirnseitig vorstehenden, ringförmigen Umfangskragen 20 auf, der eine die Ausgussöffnung 5 umgebende stirnseitige Vertiefung 21 der Ausgusshülse 16 umschliesst. Die Vertiefung 21 ist zur Aufnahme von Dichtungsmaterial vorgesehen. Dieses kann in die Vertiefung 21 direkt eingetragen oder aber auch in einer Folie bzw. einer scheibenförmigen Kassette, die bei Erhitzung schmilzt, eingelegt werden. Beim Dichtungsmaterial handelt es sich in der Regel um Mörtel, es könnten aber auch andere Materialkombinationen oder filzartige Einlagen verwendet werden. Beim Verspannen der Ausgusshülse 16 mit der Schieberplatte 11 wird die Ausgusshülse 16 mit dem Umfangskragen 20 an die Schieberplatte 11 angepresst. Dabei verbleibt das Dichtungsmaterial in der Vertiefung 21, so dass eine einwandfreie Abdichtung ohne Leckagen zwischen der Ausgusshülse 16 und der Schieberplatte 11 gewährleistet ist.

Fig. 2 zeigt eine Variante, bei welcher die Schieberplatte 11' einen stirnseitigen Vorsprung 23 aufweist, der in die Vertiefung 21' der Ausgusshülse 16' hineinragt, wobei seine Umfangsfläche 24 an der Innenfläche 25 anschlägt und seine Stirnfläche 26 in einem Abstand zum Boden 27 der Vertiefung 21' liegt. Mit Vorteil verläuft die Umfangsfläche 24 des Vorsprungs 23 sowie die Innenfläche 25 des Umfangskragens 20' bzw. der Vertiefung 21' konisch, sich in Richtung zum Boden 27 der Vertiefung 21' hin verjüngend.

Es wäre durchaus möglich, den stirnseitig vorstehenden, ringförmigen Umfangskragen und die Vertiefung zur Aufnahme von Dichtungsmaterial der Schieberplatte zuzuordnen und die Ausgusshülse stirnseitig flach auszubilden oder mit einem Vorsprung zu versehen. Theoretisch könnte auch sowohl die Schieberplatte als auch die Ausgusshülse einen Umfangskragen und eine Vertiefung aufweisen. Es ist jedoch fertigungstechnisch am vorteilhaftesten, wenn die Ausgusshülse mit der Vertiefung und mit dem Umfangskragen versehen ist.

In Fig. 1 dargestellt und vorstehend beschrieben wurde ein lediglich eine feststehende Verschlussplatte umfassender Schiebeverschluss, bei dem die Ausgusshülse mit der Schieberplatte verspannt wird und zusammen mit dieser einen Teil der Schiebereinheit bildet. Die erfindungsgemässe, mit dem stirnseitig vorstehenden ringförmigen Umfangskragen und mit der stirnseitigen, vom Umfangskragen umschlossenen und die Ausgussöffnung umgebenden Vertiefung versehene Ausgusshülse könnte selbstverständlich auch bei einem Schiebeverschluss, der zwei feststehende Verschlussplatten und eine dazwischen angeordneten Schieberplatte umfasst, Verwendung finden und in diesem Fall dann statt mit der Schieberplatte mit der unteren feststehenden Verschlussplatte verspannt werden.

## Patentansprüche

1. Schiebeverschluss für metallurgische Gefässe, mit mindestens zwei gegeneinander verspannbaren feuerfesten Verschlussplatten (10, 11; 11'), von denen eine in einer Schiebereinheit (9) angeordnet und zum Öffnen und Schliessen einer Ausgussöffnung (5) dient, und mit einer feuerfesten Ausgusshülse (16; 16'), die mittels eines Verspannungsorgans (17) an eine der Verschlussplatten anpressbar ist, wobei zur Abdichtung zwischen die Ausgusshülse (16; 16') und die mit dieser verspannbare Verschlussplatte (11; 11') Dichtungsmaterial, vorzugsweise Mörtel, eingebracht ist, **dadurch gekennzeichnet, dass**
die Ausgusshülse (16; 16') und/oder die an diese anschliessende Verschlussplatte (11; 11') eine von der Ausgussöffnung (5) ausgehende Vertiefung (21; 21 ') zur Aufnahme von Dichtungsmaterial umschliesst und dabei einen vorstehenden, ringförmigen Umfangskragen (20; 20') aufweisen, mit dem die Ausgusshülse (16; 16') mittels eines Verspannungsorgans (17) an die Verschlussplatte anpressbar ist, wobei im angepressten Zustand der Ausgusshülse (16; 16') an der Verschlussplatte (11; 11') durch die Vertiefung (21; 21 ') ein die Ausgussöffnung (5) erweiternder Hohlraum gebildet ist, in dem das Dichtungsmaterial eingefüllt ist.

2. Schiebeverschluss nach Anspruch 1, **dadurch gekennzeichnet, dass** der Umfangskragen (20; 20') sowie die Vertiefung (21; 21') der Ausgusshülse (16; 16') zugeordnet sind.

3. Schiebeverschluss nach Anspruch 1 oder 2, **dadurch gekennzeichnet, dass** in der Vertiefung (21; 21') eine das Dichtungsmaterial beinhaltende, bei Erhitzung schmelzbare Folie bzw. scheibenförmige Einlage platzierbar ist.

4. Schiebeverschluss nach Anspruch 3, **dadurch gekennzeichnet, dass** die mit der Ausgusshülse (16') verspannbare Verschlussplatte (11') einen stirnseitigen Vorsprung (23) aufweist, der in die Vertiefung (21') der Ausgusshülse (16') hineinragt, wobei seine Umfangsfläche (24) an der Innenfläche (25) anschlägt und seine Stirnfläche (26) in einem Abstand zum Boden (27) der Vertiefung (21') liegt.

5. Schiebeverschluss nach Anspruch 4, **dadurch gekennzeichnet, dass** die Umfangsfläche (24) des Vorsprungs (23) sowie die Innenfläche (25) des Umfangskragens (20') bzw. der Vertiefung (21') konisch, sich in Richtung zum Boden (27) der Vertiefung (21') hin verjüngend verlaufen.

6. Ausgusshülse in einem Schiebeverschluss nach einem der Ansprüche 1 bis 5, **gekennzeichnet durch** einen stirnseitig vorstehenden ringförmigen Umfangskragen (20; 20'), mit dem sie an entsprechende Verschlussplatte (11; 11') des Schiebeverschlusses anpressbar ist, und **durch** eine vom Umfangskragen (20; 20') umschlossene und eine Ausgussöffnung (5) umgebende stirnseitige Vertiefung (21; 21').

## Claims

1. Sliding closure for metallurgical vessels, having at least two refractory closure plates (10, 11; 11') that can be clamped against each other, one of which is disposed in a slider unit (9) and serves for opening and closing a discharge opening (5), and having a refractory discharge shell (16; 16'), that can be pressed against one of the closure plates by means of a clamping component (17), sealing material, preferably mortar, being applied to form a seal between the discharge shell (16; 16') and the closure plate (11; 11') that can be clamped to the latter, **characterised in that**
the discharge shell (16; 16') and/or the closure plate (11; 11') adjoining the latter encloses a recess (21; 21') passing from the discharge opening (5) for receiving sealing material and has a protruding, ring-shaped circumferential flange (20; 20') with which the discharge shell (16; 16') can be pressed to the closure plate by means of a clamping component (17), whereby in the pressed use of the discharge shell (16; 16') against the closure plate (11; 11') a cavity extending the discharge opening (5) is formed by the recess (21; 21'), in which the sealing material is filled.

2. Sliding closure according to Claim 1, **characterised in that** the circumferential flange (20; 20') and the recess (21; 21') are assigned to the discharge shell (16; 16').

3. Sliding closure according to Claim 1 or 2, **characterised in that** a film containing the sealing material which can melt when heated or a disc-shaped insert can be placed in the recess (21; 21').

4. Sliding closure according to Claim 3, **characterised in that** the closure plate (11') that can be clamped to the discharge shell (16') has a face side protrusion (23) which projects into the recess (21') of the discharge shell (16), its circumferential surface (24) striking against the inner surface (25), and its face surface (26) lying a distance away from the bottom (27) of the recess (21').

5. Sliding closure according to Claim 4, **characterised in that** the circumferential surface (24) of the protrusion (23) and the inner surface (25) of the circumferential flange (20') and the recess (21') extend conically, tapering towards the bottom (27) of the recess (21').

6. Discharge shell in a sliding closure according to any of the Claims 1 to 5, **characterised by** a on the face side protruding, ring-shaped circumferential flange (20; 20'), with which it can be pressed against corresponding closure plate (11; 11') of the sliding closure, and by a face side recess (21; 21') enclosed by the circumferential flange (20; 20') and surrounding a discharge opening (5).

## Revendications

1. Fermeture coulissante pour récipient métallurgique, ayant au moins deux plateaux (10, 11; 11') de fermeture réfractaires pouvant être serrés l'un contre l'autre, dont l'un est disposé dans une unité (9) de tiroir et sert à l'ouverture et à la fermeture d'une ouverture (5) de coulée, et ayant une douille (16; 16') de coulée réfractaire, qui, au moyen d'un organe (17) de serrage, peut être pressée sur l'un des plateaux de fermeture, dans laquelle de la matière d'étanchéité, de préférence du mortier, est introduite pour l'étanchéité entre la douille (16; 16') de coulée et le plateau (11; 11') de fermeture pouvant être serré avec celle-ci, **caractérisée en ce que** la douille (16; 16') de coulée et/ou le plateau (11; 11') de fermeture se raccordant à celle-ci entourent, pour la réception de la matière d'étanchéité, une cavité (21; 21') partant de l'ouverture (5) de coulée et ont ainsi un collet (20; 20') périphérique annulaire en saillie, par lequel la douille (16; 16') de coulée peut être pressée sur le plateau de fermeture au moyen d'un organe (17) de serrage, un espace vide élargissant l'ouverture (5) de coulée et rempli de la matière d'étanchéité étant, en l'état de la douille (16; 16') de coulée pressée sur le plateau (11; 11') de fermeture, formé par la cavité (21; 21').

2. Fermeture coulissante suivant la revendication 1, **caractérisée en ce que** le collet (20; 20') périphérique, ainsi que la cavité (21; 21') sont associés à la douille (16; 16') de coulée.

3. Fermeture coulissante suivant la revendication 1 ou 2, **caractérisée en ce qu'**une feuille fusible par chauffage ou un insert en forme de disque contenant la matière d'étanchéité peut être placé dans la cavité (21; 21').

4. Fermeture coulissante suivant la revendication 3, **caractérisée en ce que** le plateau (11') de fermeture pouvant être serré avec la douille (16') de coulée a une saillie (23) du côté frontal, qui pénètre dans la cavité (21') de la douille (16') de coulée, sa surface (24) périphérique venant buter sur la surface (25) intérieure et sa surface (26) frontale se trouvant à distance du fond (27) de la cavité (21').

5. Fermeture coulissante suivant la revendication 4, **caractérisée en ce que** la surface (24) périphérique de la saillie (23), ainsi que la surface (25) intérieure du collet (20') périphérique ou de la cavité (21') s'étendent en se rétrécissant coniquement en direction du fond (27) de la cavité (21').

6. Douille de coulée dans une fermeture coulissante suivant l'une des revendications 1 à 5, **caractérisée par** un collet (20; 20') périphérique annulaire en saillie du côté frontal, par lequel elle peut être pressée sur un plateau (11; 11') de fermeture correspondant de la fermeture coulissante et par une cavité (21; 21') du côté frontal entourée du collet (20; 20') périphérique et entourant une ouverture (5) de coulée.
